# FASCICULE DE BREVET EUROPEEN

(11) **EP 0 165 876 B1**
(45) Date de publication et mention de la délivrance du brevet: **28.09.1988**
(21) Numéro de dépôt: 85401240.8
(22) Date de dépôt: 21.06.1985
(51) Int. Cl.: F04B 1/04, F04B 21/02, F04B 23/02

(54) **Pompe multipistons à clapets à lame**
Mehrkolbenpumpe mit Blattventilen
Multipiston pump with blade valves

(30) Priorité: 21.06.1984 FR 8410089
(43) Date de publication de la demande: 27.12.1985
(73) Titulaire: AUTOMOBILES PEUGEOT, 75116 Paris (FR); AUTOMOBILES CITROEN, 92200 Neuilly-sur-Seine (FR)
(72) Inventeur: Maillochaud, Jean-Claude, F-78370 Plaisir (FR)
(74) Mandataire: Boivin, Claude

(56) Documents cités:
- BE-A- 424 092
- DE-A- 3 042 949
- FR-A- 2 394 693
- FR-A- 2 397 544
- GB-A- 2 066 373

## Description

La présente invention concerne une pompe radiale multi-pistons du genre de celles qui servent de source de pression dans les circuits hydrauliques, par exemple dans les circuits d'assistance de freinage ou de direction des véhicules automobiles.

Le brevet DE-A-3 042 949 décrit une pompe radiale multicylindrique qui comporte un arbre tournant muni d'un excentrique qui actionne une pluralité de pistons disposés excentriquement, et une chambre haute pression qui est située en bout de la pompe coaxialement à l'arbre moteur du côté opposé à l'entraînement, et vers laquelle convergent les conduits de refoulement issus des cylindres, des clapets de refoulement à bille étant prévus à la sortie de ces conduits.

Le FR-A-2 394 693 décrit une pompe axiale multicylindrique à plateau incliné dans laquelle les refoulements aboutissent à une même chambre prévue au bout de la pompe ; les clapets de refoulement sont des clapets indépendants les uns des autres qui sont sollicités vers leurs sièges par les branches d'un ressort en étoile et dont la course est limitée par la paroi extérieure de la chambre formant butée. Les branches du ressort sont ainsi écartées du corps de pompe de l'épaisseur des clapets, ce qui introduit de l'inertie ; de plus les coûts sont élevés.

Le FR-A-2 397 544 décrit une pompe radiale multicylindrique comportant un arbre tournant muni d'au moins un excentrique ou une came actionnant une pluralité de pistons disposés périphériquement selon une ou plusieurs rangées, les clapets de refoulement étant constitués par des clapets- à lame. Le déplacement des pistons a pour effet de refouler le liquide à travers les clapets et une chambre de refoulement annulaire vers les circuits d'utilisation.

La présente invention a pour objet une pompe multicylindrique du type précité caractérisée en ce que les clapets de refoulement sont constitués par des branches radiales d'une même pièce en métal élastique découpée en étoile et en ce que les déformations de ces branches sont limitées par une pièce de même forme servant de renfort de clapet.

La pompe peut comporter un dispositif de sécurité logé à l'intérieur de la chambre haute pression et comportant un clapet de sécurité agissant à l'encontre de moyens élastiques et contrôlant un circuit de retour à l'admission.

L'arbre moteur peut être muni d'un perçage borgne axial et d'un perçage radial appartenant au circuit de retour du dispositif de sécurité.

La pompe selon l'invention peut être montée en tandem avec une pompe radiale mono ou multipistons actionnée par le même excentrique, cette dernière pompe étant interposée entre l'entraînement et la pompe à clapets à lame en étoile.

On a décrit ci-après, à titre d'exemples non limitatifs, trois modes de réalisation de la pompe selon l'invention, avec référence aux dessins annexés dans lesquels :
La Figure 1 est une coupe axiale de la pompe, dans un premier mode de réalisation, suivant 1-1 de la Figure 2 ;
La Figure 2 représente le corps de pompe, suivant la flèche F de la Figure 1, le capot étant enlevé ;
La Figure 3 représente une coupe axiale d'une pompe tandem, suivant III-III de la Figure 5 ;
La Figure 4 est une vue latérale de droite de la pompe, le capot étant enlevé ;
La Figure 5 en est une vue de gauche ;
La Figure 6 montre en coupe un détail d'une variante de la pompe tandem ;
La Figure 7 montre en plan le clapet utilisé dans la variante de la Figure 6.

On voit sur la Figure 1, une pompe à six pistons selon l'invention. Elle se compose d'un corps 1, d'un couvercle en matière plastique 2 et d'un capot 3, reliés de manière étanche par des boulons 4.

Le carter 1 et le couvercle 2 sont munis chacun d'un palier anti-friction 5a ou 5b ; les deux paliers 5a et 5b portent un arbre 6 sur lequel est calée une poulie d'entraînement 7. L'arbre 6 est muni d'un joint d'étanchéité 8 et est solidaire d'un excentrique ou d'une came 9.

Une pluralité de pistons creux 10 disposés périphériquement sont maintenus en appui sur l'excentrique 9 par des ressorts 11. Chaque piston 10 est muni d'une ou plusieurs lumières latérales 12 qui, au point mort bas, pénètrent dans une chambre d'aspiration 13 ménagée dans le corps 1.

Les pistons 10 sont montés coulissants dans des cylindres 14 ménagés dans des bossages du corps 1. Chaque cylindre 14 comporte une partie élargie taraudée 16 dans laquelle est vissé un bouchon 17 muni d'un joint 18 de manière à ménager au-dessus du piston une chambre de refoulement 19 qui communique par un conduit brisé 20 avec une chambre haute pression 21 située en bout de pompe et délimitée par le capot 3. Le bouchon 17 sert d'appui au ressort 11.

A l'intérieur de la chambre 21, une pièce 23, en matière élastique, découpée au poinçon de façon à former six lames radiales en étoile, est fixée au corps de pompe 1 par un rivet central 22, de façon que chacune de ses lames se trouve en regard de l'orifice de sortie de l'un des conduits 20. Ces lames forment ainsi clapets, à raison d'un clapet par piston. Le liquide sous pression en provenance des cylindres 14 passe par les conduits 20 et pénètre dans la chambre 21 en déformant l'une des lames de flexion servant de clapet. La chambre est munie d'un ou de plusieurs raccords de sortie 24. La pièce 23 prend appui sur une pièce 50 de même forme servant de renfort de clapet et limitant les déformations des lames de la pièce 23.

On voit sur la Figure 3 une pompe tandem avec un même excentrique 9 actionnant deux rangées de pistons 10a et 10b disposés périphériquement. La première rangée de pistons qui comprend deux pistons dans le cas particulier de la Figure 3, comporte de manière connue, des clapets à cartouches. Une cartouche 25, est fixée de manière étanche grâce à un joint 26, dans une partie élargie d'un cylindre 27. La cartouche 25 comporte un raccord de sortie 28 dirigé vers l'extérieur de la pompe et une jupe 29 dirigée vers l'intérieur. A l'intérieur de la jupe 29 sont logés, le siège de clapet 30, le clapet 31, le ressort de rappel 32 et la cage de clapet 33 avec des conduits de liaison taillés dans le siège de clapet et la cage de clapet.

A la Figure 5, un conduit 34 relie les deux cartouches vers une sortie unique, l'une des cartouches 35 formant bouchon. Mais chaque cartouche pourrait comporter une sortie indépendante.

La deuxième rangée de pistons 10b est disposée comme à la Figure 1, tous les clapets de sortie étant rassemblés sur une pièce unique en étoile 23.

On voit sur la Figure 3, à l'intérieur de la chambre haute pression 21, un dispositif 36 de sécurité, intégré. Ce dispositif comporte un corps cylindrique 37 sur lequel est vissé de manière étanche un bouchon 38 muni d'un conduit axial 39. Un piston 40 agissant à l'encontre de moyens élastiques 41 maintient une bille 42 dans un logement 43 prévu dans le bouchon 38 de manière à obturer et à ouvrir le conduit 39. Le piston 40 comporte un perçage axial 46 qui prolonge le conduit 39.

. L'excédent de liquide est évacué par un perçage axial borgne 44 de l'arbre 6 relié par un perçage radial 45 à la chambre d'admission 13 et par un ,perçage axial 47 du corps 37 à l'intérieur de ce corps.

Dans la variante des Figures 6 et 7, on retrouve la cartouche 25 avec son raccord de sortie 28 et sa jupe 29. Mais le clapet est ici constitué par une lame 48 dont la partie centrale 48a est reliée par une languette 48b à une partie annulaire 48c. Cette partie annulaire est serrée contre le fond de la jupe 29 par un siège de clapet 49 sur l'orifice central 49a duquel est appliquée la partie centrale 48a du clapet.

## Revendications

1. Pompe radiale multicylindrique comportant un arbre tournant (6) muni d'au moins un excentrique ou une came (9) actionnant une pluralité de pistons (10) disposés périphériquement selon une ou plusieurs rangées, et une chambre haute pression (21) qui est située en bout de la pompe coaxialement à l'arbre moteur (6) du côté opposé à l'entraînement, et vers laquelle convergent les conduits de refoulement (20) issus des cylindres (14), des clapets de refoulement étant prévus à la sortie de ces conduits, caractérisée en ce que les clapets de refoulement sont constitués par des branches radiales d'une même pièce (23) en métal élastique découpée en étoile et en ce que les déformations de ces branches sont limitées par une pièce (50) de même forme servant de renfort de clapet.

2. Pompe radiale selon la revendication 1, caractérisée par le fait qu'elle comporte un dispositif de sécurité intégré (36), logé à l'intérieur de la chambre haute pression (21) et comprenant un clapet de sécurité (42) agissant à l'encontre des moyens élastiques (41) pour contrôler un circuit de retour à l'admission.

3. Pompe radiale selon la revendication 2, caractérisée par le fait que l'arbre moteur (6) est muni d'un perçage axial borgne (44) et d'un perçage radial (45), le perçage axial et le perçage radial appartenant au circuit de retour à l'admission du dispositif de sécurité.

4. Pompe radiale selon l'une quelconque des revendications 1 à 3, caractérisée par le fait qu'elle est montée en tandem avec une deuxième pompe radiale mono ou multipistons préférentiellement actionnée par le même excentrique, cette deuxième pompe étant interposée entre l'entraînement et la pompe à clapets à lame en étoile.

5. Pompe radiale selon la revendication 4, caractérisée en ce que la deuxième pompe comporte des clapets à lame (48).

## Claims

1. A multi-piston radial pump having a rotary shaft (6) with at least one excentric or a cam (9) actuating a plurality of pistons (10) disposed peripherally in one or more rows, and a high pressure chamber (21) which is situated at the end of the pump coaxially with the drive shaft (6) on the side opposite the drive, and towards which the delivery ducts (20) coming from the cylidners (14) converge, delivery valves being provided at the outlet of these ducts, characterized by the fact that the delivery valves are formed by radial arms of the same resilient metal part (23) cut out to the shape of a star and in that deformation of these arms is limited by a part (50) having the same shape serving as valve reinforcement.

2. Radial pump according to claim 1, characterized by the fact it comprises an integrated safety device (36) housed inside the high pressure chamber (21) and having a safety valve (42) acting against resilient means (41) and controlling a circuit for return to the intake.

3. Radial pump according to claim 2, characterized by the fact that the drive shaft (6) is provided with a blind axial bore (44) and a radial bore (45), the axial bore and the radial bore belonging to the intake return circuit of the safety device.

4. Radial pump according to any one of claims 1 to 3, characterized by the fact that it is mounted in tandem with a second mono or multi-piston radial pump preferably. actuated by the same excentric, this latter pump being inserted between the drive and the star blade valve pump.

5. Radial pump according to claim 4, characterized by the fact that the second pump comprises blade valves (48).

## Patentansprüche

1. Mehrzylinder-Radialpumpe mit einer drehbaren Welle (6), die mit mindestens einem Exzenter oder einem Nocken (9) versehen ist, der eine Mehrzahl von Kolben (10) antreibt, welche in einer oder mehreren Reihen peripher angeordnet sind und mit einer Hochdruckkammer (21), die am Ende der Pumpe koaxial zur Antriebswelle (6) an der dem Antrieb gegenüberliegenden Seite angeordnet ist und zu der hin die von den Zylindern (14) ausgehenden Auslaßleitungen (20) konvergieren und mit am Ausgang dieser Leitungen vorgesehenen Auslaßventilen, dadurch gekennzeichnet, daß die Auslaßventile durch radiale Zweige eines einzigen elastischen sternförmig ausgeschnittenen Metallteils (23) gebildet werden und daß die Verformungen dieser Zweige durch ein Bauteil (50) der gleichen Form, das als Ventilverstärkungstück dient, begrenzt werden.

2. Radialpumpe nach Anspruch 1, dadurch gekennzeichnet, daß sie eine integrierte Sicherheitsvorrichtung (36) aufweist, die im Inneren der Hochdruckkammer (21) angeordnet und mit einem Sicherheitsventil (42) versehen ist, das gegen elastische Mittel (41) wirkt zur Steuerung einer zum Einlaß geführten Rückleitung.

3. Radialpumpe nach Anspruch 2, dadurch gekennzeichnet, daß die Antriebswelle (6) mit einer als Sackloch ausgebildeten axialen Bohrung (44) sowie einer radialen Bohrung (45) versehen ist, wobei die axiale Bohrung und die radiale Bohrung zu der zum Einlaß geführten Rückleitung der Sicherheitsvorrichtung gehören.

4. Radialpumpe nach einem der Ansprüche 1 bis 3, dadurch gekennzeichnet, daß sie in Tandemanordnung mit einer zweiten Ein- oder Mehrzylinder-Radialpumpe montiert ist, die vorzugsweise durch denselben Exzenter betätigt wird, wobei diese zweite Pumpe zwischen den Antrieb und die Pumpe mit Blattventilen in sternförmiger Anordnung eingeschaltet ist.

5. Radialpumpe nach Anspruch 4, dadurch gekennzeichnet, daß die zweite Pumpe Blattventile (48) aufweist.
